# EUROPÄISCHE PATENTSCHRIFT

(11) **EP 0 462 483 B1**
(45) Veröffentlichungstag und Bekanntmachung des Hinweises auf die Patenterteilung: **09.08.1995**
(21) Anmeldenummer: 91109455.5
(22) Anmeldetag: 10.06.1991
(51) Int. Cl.: G05F 1/62, G05F 1/46, H03F 1/52

(54) **Stromversorgungsschaltung für einen NF-Verstärker**
Power supply circuit for a low-frequency amplifier
Circuit d'alimentation d'énergie pour un amplificateur à basse fréquence

(30) Priorität: 20.06.1990 DE 4019637
(43) Veröffentlichungstag der Anmeldung: 27.12.1991
(73) Patentinhaber: LOEWE OPTA GMBH, 96305 Kronach (DE)
(72) Erfinder: Steiger, Klaus, W-8641 Marktrodach (DE)

(56) Entgegenhaltungen:
- DE-A- 2 617 444
- US-A- 3 934 189
- PATENT ABSTRACTS OF JAPAN vol. 10, no. 162 (P-466)(2218) 10. Juni 1986 & JP-A-61015214(NEC HOME ELECTRONICS K.K.)
- PATENT ABSTRACTS OF JAPAN vol. 8, no. 181 (E-261)(1618) 21. August 1984 & JP-A-59 072 807 (MATSUSHITA DENKI SANGYO K.K.) 24. April 1984

## Beschreibung

Die Erfindung betrifft eine Stromversorgungsschaltung für einen NF-Verstärker in einem Rundfunkempfangsgerät mit einem Netzteil mit den im Oberbegriff des Anspruchs 1 angegebenen Merkmalen.

Derartige Versorgungsschaltungen sind in mannigfaltiger Ausführung bekannt. Sowohl in Rundfunk- als auch in Fernsehempfangsgeräten, die hier, bezogen auf den Erfindungsgegenstand gleichzusetzen sind, werden die Stromversorgungsschaltungen so ausgelegt, daß diese annähernd stabilisierte Ausgangsspannungen für die angeschlossenen NF-Verstärker liefern. Üblicherweise werden hierfür Schaltnetzteile oder Netzteile mit Längsreglern eingesetzt. Ein Netzteil mit einem Längsregler ist z.B. aus der DE 26 17 444 B2 bekannt. Bei diesem wird von dem Ausgang des längsregelnden Transistors eine Regelgröße abgegriffen, die einem ersten Eingang einer Komparatorschaltung zugeführt wird, während an dem zweiten Eingang eine Bezugsspannung anliegt. Die Komparatorschaltung liefert die Regelspannung für den Transistor. Um die Verlustleistung der Schaltung niedrig zu halten, wird von einem zweiten Netzteil eine ungeregelte Spannung abgegriffen, gleichgerichtet und als Bezugsspannung an den zweiten Eingang der Komparatorschaltung gelegt.

In zunehmendem Maße werden NF-Verstärker mit einer sehr hohen Ausgangsleistung eingesetzt, wobei Ausgangsleistung hier gleichzusetzen ist der Nennausgangsleistung bzw. der Sinusleistung. Nach DIN 45 500 muß die Ausgangsleistung bei Monoverstärkern 10 W und bei Stereoverstärkern 2 x 6 W mindenstens betragen, und zwar bei einem Klirrfaktor von höchstens 1 %. Zum Messen der Ausgangsleistung wird ein Sinusdauerton von 1 kHz mindestens 10 Min. lang an den Lautsprecher abgegeben.

Je höher jedoch die gewünschte Ausgangsleistung ist, desto höher sind auch die Verlustleistungen der in dem NF-Verstärker verwendeten elektronischen Bauelemente, wie Leistungstransistoren. Um die Verlustwärme abführen zu können, ist es üblich, im Verhältnis zur Chassis- oder Gerätegröße überdimensionale Kühlkörper oder -bleche vorzusehen, auf denen die Leistungstransistoren, z.B. Darlington-Schaltungen oder integrierte Endstufen, montiert sind.

Es versteht sich von selbst, daß dies nicht nur einen wesentlichen Kostenfaktor in einem Gerät darstellt, sondern auch unnötig viel Platz in Anspruch nimmt, der für andere Schaltungen des Gerätes, z.B. in einem Fernsehempfangsgerät für Signalaufbereitungsschaltungen, zur Verfügung gestellt werden sollte. Ebenso können z.B. Rundfunkgeräte in Kompaktausführung nicht beliebig klein gebaut werden, wenn allein für die Kühlkörper für die Leistungsendstufe ein erhöhter Platzbedarf besteht.

Darüber hinaus ist es zur Gewohnheit geworden, Leistungsangaben eines Endverstärkers in Musikleistung auszudrücken, insbesondere in Verbindung mit Fernsehempfangsgeräten. Die Musikleistung liegt meist um 20 bis 50 % höher als die tatsächliche Ausgangsleistung. Die Musikleistung hängt von der Spannungskonstanz des Netzteils ab und gilt nur für kurze Dynamik spitzen. Gerade diese Dynamikspitzen und damit die Musikleistung sind aber immer mehr zu einem Qualitätskriterium für NF-Endverstärker geworden, insbesondere bei Farbfernsehgeräten mit integrierten Boxen. Die Leistungsangaben aller Hersteller von Fernsehempfangsgeräten beziehen sich auf die Musikleistung.

Um diesen beiden Anforderungen, hohe Musikleistung und hohe Ausgangsleistung, gerecht zu werden, hat man auch einen Längswiderstand mit hoher Verlustleistung in den Stromversorgungsweg des NF-Verstärkers eingeschaltet, so daß bei Leerlauf, also wenn wenig Strom durch den Widerstand fließt, eine hohe Musikleistung, jedoch bei höherem Strom durch den damit verbundenen Spannungsabfall eine höhere Ausgangsleistung gegeben ist. Die dabei entstehende Verlustleistung wird ausschließlich vom Widerstand aufgenommen. Hierdurch ist es zwar möglich, die Kühlbleche der Leistungsverstärkerstufen des Endverstärkers etwas kleiner zu halten, zugleich wird aber durch den Leistungswiderstand eine erhöhte Verlustwärme erzeugt, die ebenfalls aus dem Gerät abgeführt werden muß, zu welchem Zweck im unmittelbaren Bereich des Widerstandes Kühlschlitze vorzusehen sind. Die Verlustleistung ist dabei proportional der Betriebsspannung und dem gezogenen Strom.

Der vorliegenden Erfindung liegt die Aufgabe zugrunde, eine Stromversorgungsschaltung nach dem Oberbegriff des Patentanspruchs 1 derart auszubilden, daß bei gewünschter hoher Musikleistung und gewünschter hoher Ausgangsleistung die Verlustleistung möglichst gering gehalten wird, um dadurch den Kühlaufwand für die Leistungsendstufen und/oder einen Längsleistungswiderstand in der Stromzuführleitung möglichst gering zu halten.

Die Aufgabe wird durch die im Kennzeichen des Anspruchs 1 angegebene technische Lehre gelöst, wonach an den NF-Verstärker zwei Betriebsspannungen unterschiedlicher Größenordnung, abhängig vom gezogenen Strom durch den angeschlossenen NF-Verstärker, angelegt werden. Die Erfindung geht dabei von der Überlegung aus, daß dann, wenn durch den NF-Verstärker mehr Strom gezogen wird als im Leerlauf für den Ruhestrom der Endstufe nötig ist, ab einem bestimmten Stromwert die Spannung schlagartig auf den Wert zurückgeregelt wird, der nötig ist, um die Nennausgangsleistung der Endstufe zu erreichen. Nimmt der Strom hingegen ab und geht auf den niedrigen Wert im Leerlauf zurück, so bewirkt die Schaltung, daß dann wieder die erhöhte Betriebsspannung anliegt, so daß die gewünschte hohe Musikleistung und damit die Aussteuerung bei kurzen Dynamikspitzen sichergestellt ist, wobei während dieses Betriebszustandes die Musikleistungsspitzen von dem Lade- und/oder Glättungskondensator oder einer Anordnung derselben der ersten Betriebsspannungsquelle aufgebracht werden. Die Schaltung nach der Erfindung ist also so ausgebildet, daß zum einen ein sprungartiger Spannungsabfall auf die Nennspannung erfolgt, die für die maximale Aussteuerung der Endstufe erforderlich ist, und zum anderen wieder bei Abnahme des Stromes auf die Spannung aufgestockt wird, die für die gewünschte hohe Musikleistung erforderlich ist.

Vorteilhafte Weiterbildungen des Erfindungsgegenstandes gemäß Anspruch 1 sind in den Unteransprüchen angegeben. Im Anspruch 2 ist eine besonders kostengünstige Ausführung angegeben, bei der die Sekundärwicklung bzw. die Sekundärspule eines Transformators geteilt ist, wobei eine erste Teilspule zur Erzeugung einer Unterspannung und die zweite Teilspule zur Erzeugung der Oberspannung dienen. Beide Spannungen werden nach der Gleichrichtung aufaddiert, so daß bei Leerlauf die volle Oberspannung gleich der Betriebsspannung für den NF-Verstärker ist. Von dieser Oberspannung schaltet der vorgesehene Schaltkreis auf die erste Betriebsspannung, die Unterspannung, schlagartig um, sobald über den Stromfühler ein bestimmter Schwellenwert festgestellt wird. Als Schalter empfiehlt es sich dabei, eine Schaltungsanordnung gemäß Anspruch 4 zu verwenden, die zugleich sicherstellt, daß ohne besondere weitere Schaltungsmaßnahmen auch ein automatisches Wiederanschalten der Oberspannung an den NF-Verstärker erfolgt, sobald der Nennstrom unter einen Schwellwert absinkt.

Es hat sich gezeigt, daß die Schaltung nach der Erfindung besonders geeignet für den Einsatz in Fernsehempfangsgeräten ist, da sie auf dem Chassis wenig Raum in Anspruch nimmt und große Kühlkörper nicht notwendig sind.

Die Erfindung wird nachfolgend anhand eines Ausführungsbeispiels in Fig. 1 mit dem Diagramm in Fig. 2 näher erläutert.

In Fig. 1 ist mit einem Wechselstromnetz 19 eine Primärwicklung 20 eines Transformators 21 verbunden. Der Transformator 21 weist eine geteilte Sekundärspule 1, 2 auf. Die erste Teilspule 1 dient zur Erzeugung einer ersten Betriebsspannung U₁, die auch als Unterspannung bezeichnet werden kann. Der Abgriff 11 ist zu diesem Zweck mit einer Gleichrichterdiode 3 verbunden, und zwar ist sie an der Anode angeschlossen, während die Kathode mit einem Lade- und/oder Glättungskondensator 5 verbunden ist, der über den Gleichrichter positiv aufgeladen wird. Bei dem Kondensator 5 handelt es sich um einen spannungsfesten Elektrolytkondensator, der üblicherweise in solchen Schaltungen eingesetzt wird. Der zweite Pol des Elektrolytkondensators 5 ist mit dem Bezugsbasispotentialpunkt 13 der Schaltung verbunden. Das Bezugspotential kann Massepotential sein, kann aber auch vom Massepotential abweichend auf einen bestimmten Wert gelegt sein.

Die zweite Teilspule, die gleichen Wicklungssinn aufweist, ist am Abgriff 12 mit der Anode einer weiteren Gleichrichterdiode 4 verbunden, deren Kathode an den Pluspol eines weiteren Elektrolytkondensators 6 angeschaltet ist, der als Lade- und/oder Glättungskondensator für die Oberspannung in die Schaltung eingebunden ist. Der zweite Anschluß des Elektrolytkondensators 6 kann dabe1 entweder mit der Kathode der Gleichrichterdiode 3 verbunden oder aber auch auf das Bezugspotential 13 gelegt sein. Von der Kathode des Gleichrichters 4 wird die zweite Betriebsspannung U₂, die als Oberspannung der Betriebsspannung U₁ aufaddiert ist, abgegriffen. Zwischen der Kathode des Gleichrichters 4 und der Kathode der Gleichrichterdiode 3 ist ein Strombegrenzungswiderstand 15 geschaltet und mit dem Ausgang 22 der Schaltung verbunden, an dem ein NF-Verstärker 7 angeschlossen ist, der beispielhaft als Block angegeben ist. Der NF-Verstärker 7 ist ferner auf das Bezugspotential 13 geschaltet. Parallel zu dem Strombegrenzungswiderstand 15, der relativ hochohmig ist (z.B. 47 Ohm), ist parallel ein Widerstand 10 als Stromfühler geschaltet, der niederohmiger ist (z.B. 4 Ohm), zu dem in Reihe die Emitterkollektorstrecke eines pnp-dotierten Schalttransistors 8 geschaltet ist, dessen Kollektor am Ausgang 22 anliegt. Mit dem Emitter des Transistors 8 ist weiterhin ein Widerstand 16 eines Spannungsteilers aus den Widerständen 10, 16 und 17 geschaltet, der mit dem anderen Anschluß zum einen an der Basis eines weiteren Schalttransistors 9, ein pnp-dotierter Transistor, angeschlossen und zum anderen mit dem weiteren Widerstand 17 verbunden ist, der ebenfalls am Ausgang 22 anliegt. Der Kollektor des Schalttransistors 9 ist mit der Basis des Schalttransistors 8 verbunden. Der Emitter ist an die Kathode der Gleichrichterdiode 4 angeschaltet. Die Schaltung weist weiterhin einen Widerstand 18 auf, der zwischen der Basis des Schalttransistors 8 und Bezugspotential 13 geschaltet ist.

Die Schaltung arbeitet wie folgt:

Im Leerlaufbetrieb unter Leerlauflast des angeschalteten NF-Verstärkers 7 erfolgt die Stromversorgung über den Widerstand 10 und den leitendgeschalteten Schalttransistor 8 von dem Oberspannungsabgriff 12. Dadurch ist es möglich, eine besonders hohe Musikleistung zu erzielen. Nimmt der Strom am als Stromfühler vorgesehenen Widerstand 10 zu und wird dabei die Schwellspannung 0,7 V des Transistors 9 zwischen Emitter und Basis überschritten, so wird dieser leitendgesteuert und bewirkt zugleich die Sperrung des Schalttransistors 8, zu welchem Zweck über den leitendgeschalteten Schalttransistor 9 und den hochohmigen Widerstand 18 ein Spannungsabfall an der Basis des Schalttransistors 8 ansteht, der für die Sperrung ausreichend ist. In diesem Betriebszustand, d.h. wenn die Nennleistungsaufnahme des NF-Verstärkers 7 zunimmt, wird automatisch auf die erste Betriebsspannung U₁ geschaltet, die wesentlich niedriger als die Oberspannung sein kann, z.B. 30 V gegenüber 40 V Oberspannung. Die beiden Schalttransistoren sind pnp-dotiert. Bei anderer Schaltungsausführung können auch npn-dotierte Transistoren als Schalter eingesetzt werden. Dem Strombegrenzungswiderstand 15 kommt in Verbindung mit den Widerständen 10, 16, 17 eine besondere Bedeutung zu. Er ist so zu bemessen, daß über ihn bei Abnahme des von dem NF-Verstärker gezogenen Stromes ein Spannungsstrom entsteht, der den Transistor 9 sperrt. Nimmt der Strom ab, so fließt durch den Strombegrenzungswiderstand 15 ebenfalls ein kleinerer Strom, aber auch durch den Spannungsteiler mit den Widerständen 10, 16 und 17. Unterschreitet dabei der Strom einen Wert, so daß der Spannungsabfall an den Widerständen 16 und 10 kleiner wird als 0,7 V, so sperrt schlagartig der Schalttransistor 9, wodurch der Transistor 8 wieder leitendschaltet, d.h. ab einem bestimmten Stromwert wird die Oberspannung als Betriebsspannung wieder angeschaltet. Die Schaltung mit dem Stromfühler 10 ist somit eine Strombegrenzungsschaltung, die selbsttätig die beiden Spannungsquellen zusammenschaltet bzw. trennt.

In Fig. 2 ist in dem Diagramm dargestellt, daß ab einer bestimmten Stromschwelle I₀ durch den Stromfühler 10 schlagartig die Betriebsspannung U_{B} auf die Unterspannung U₁ und bei Unterschreiten der Schwelle I₀ wieder auf die Oberspannung umschaltet. Die Anstiegsflanke ist dabei abhängig von der Schaltungsdimensionierung.

## Patentansprüche

1. Stromversorgungsschaltung für einen NF-Verstärker in einem Rundfunkempfangsgerät mit einem Netzteil mit einem Transformator (21) mit mindestens einer Sekundärspule (1, 2), einem mit dieser verbundenen Gleichrichter (3, 4) und einem Lade- und/oder Glättungskondensator (5, 6), von dem die gleichgerichtete Betriebsspannung (U₁) für den NF-Verstärker (7) abgreifbar ist, **dadurch gekennzeichnet**, daß zwei Sekundärspulen (1, 2) mit gleicher Wicklungsrichtung sowie zwei hiermit verbundene Gleichrichter (3, 4) und Lade- und/oder Glättungskondensatoren (5, 6) vorgesehen sind, und daß die erste Sekundärspule (1) mit der nachfolgenden Gleichrichterschaltung eine erste Betriebsspannung (U₁) als Unterspannung für den NF-Verstärker (7) liefert und die zweite Sekundärspule (2) mit dem Gleichrichter (4) eine der ersten Betriebsspannung (U₁) additiv überlagerte zweite Betriebsspannung (U₂) als Oberspannung liefert, und daß ein Schalter (8, 9) vorgesehen ist, der in Abhängigkeit von dem durch einen Stromfühler (10) im Stromversorgungsweg des NF-Verstärkers (7) fließenden Stromes bei Überschreiten eines Stromschwellwertes die zweite Betriebsspannung (U₂) abschaltet, und daß der Schalter (8, 9) bis zum Erreichen des vorgegebenen Stromschwellwertes durch den Stromfühler (10) eine Betriebsspannung an den NF-Verstärker legt, die der additiven Betriebsspannung (U₂) aus der Unter- und Oberspannung entspricht.

2. Stromversorgungsschaltung nach Anspruch 1, dadurch gekennzeichnet, daß eine geteilte Sekundärspule (1, 2) vorgesehen ist, deren Basisanschluß (13) das Bezugspotential bildet, dessen erster Abgriff (11) über einen ersten Gleichrichter (3) mit einem ersten Lade- und/oder Glättungskondensator (5) verbunden ist, und daß mit dem Endabgriff (12) der zweiten Teilspule (2) ein zweiter Gleichrichter (4) verbunden ist, über den ein zweiter Lade- und/oder Glättungskondensator (6) aufladbar ist, und daß der zweite Anschluß dieses Lade- und/oder Glättungskondensators (6) mit dem Verbindungspunkt des ersten Gleichrichters (3) mit dem ersten Lade- und/oder Glättungskondensator (5) verbunden oder auf das Bezugspotential gelegt ist, wobei der zweite Anschluß des ersten Lade- und/oder Glättungskondensators (5) mit dem Bezugspotential führenden unteren Basisanschluß (13) der Sekundärspule (1, 2) verbunden ist, und daß zwischen den Abgriffen (11, 12) für die erste und zweite Betriebsspannung eine Stromfühlerschaltung zwischengeschaltet ist, wobei parallel zu dem oder in Serie mit dem Stromfühler (10) ein Schalter (8) mit einem spannungsabhängigen Detektor (9) angeordnet ist, der in Abhängigkeit vom Spannungsabfall an dem Stromfühler (10) einen niederohmigen Nebenschluß zum zweiten Lade- und/oder Glättungskondensator (6) herstellt und diesen hochohmig schaltet, sobald der Stromschwellwert unterschritten wird.

3. Stromversorgungsschaltung nach Anspruch 2, dadurch gekennzeichnet, daß parallel zum Stromfühler (10) und dem in Serie geschalteten Schalter (8) ein Strombegrenzungswiderstand (15) geschaltet ist.

4. Stromversorgungsschaltung nach Anspruch 2 oder 3, dadurch gekennzeichnet, daß der Stromfühler (10) Bestandteil eines Widerstandsteilers aus drei Widerständen (10, 16, 17) ist, und daß der erste Widerstand (10) mit dem Abgriff der Oberspannung (U₂) und mit dem Emitter des pnp-dotierten ersten Schalttransistors (9) eines Spannungsdetektors verbunden ist, dessen Basis an den Knotenpunkt des zweiten (16) und dritten Widerstandes (17) angekoppelt ist, und daß der Kollektor des Schalttransistors (9) mit der Basis des weiteren pnp-dotierten Schalttransistors (8) des Schalters verbunden ist, dessen Emitter am Kopplungspunkt (14) des ersten Widerstandes (10) und des zweiten Widerstandes (16) angeschlossen ist und dessen Kollektor an dem Abgriff (22) anliegt, mit dem auch der dritte Widerstand (17) verbunden ist, und daß zwischen dem Bezugspotentialanschluß (13) und der Basis des zweiten Schalttransistors ein weiterer Widerstand (18) geschaltet ist.

5. Stromversorgungsschaltung nach einem der vorhergehenden Ansprüche, gekennzeichnet durch die Verwendung in einem Fernsehempfangsgerät mit einem Schaltnetzteil, das einen Transformator aufweist, an dessen Sekundärwicklung die beiden Betriebsspannungen für die Versorgung eines NF-Verstärkers abgreifbar sind.

## Claims

1. Power supply circuit for a low-frequency amplifier in a radio broadcast receiver, comprising a mains supply unit with a transformer (21) with at least one secondary coil (1, 2), a rectifier (3, 4) connected therewith and a charging and/or smoothing capacitor (5, 6), from which the rectified operating voltage (U₁) for the low-frequency amplifier (7) can be tapped off, characterised thereby that two secondary coils (1, 2) with the same winding direction, as well as two rectifiers (3, 4) and charging and/or smoothing capacitors (5, 6) connected with the coils, are provided, that the first secondary coil (1) with the downstream rectifier circuit delivers a first operating voltage (U₁) as low-tension voltage for the low-frequency amplifier (7) and the second secondary coil (2) with the rectifier (4) delivers a second operating voltage (U₂), wich is additively superimposed on the first operating voltage (U₁), as high-tension voltage, that a switch (8, 9) is provided which switches off the second operating voltage (U₂) in dependence on the current which flows through a current sensor (10) in the current suply path of the low-frequency amplifier on exceeding of a current threshold value, and that the switch (8, 9) applies to the low-frequency amplifier an operating voltage, which corresponds to the additive operating voltage (U₂) from the low-tension and high-tension voltage, until attainment of the predetermined current threshold value by the current sensor (10).

2. Power supply circuit according to claim 1, characterised thereby that a divided secondary coil (1, 2) is provided, the base terminal (13) of which forms the reference potential, the first tap (11) of which is connected with a first charging and/or smoothing capacitor (5) by way of a first rectifier (3), that a second rectifier (4), by way of which a second charging and/or smoothing capacitor (6) is chargeable, is connected with the end tap (12) of the second part coil (2), that the second terminal of this charging and/or smoothing capacitor (6) is connected with the junction of the first rectifier (3) with the first charging and/or smoothing capacitor (5) or is placed at the reference potential, wherein the second terminal of the first charging and/or smoothing capacitor (5) is connected with the lower base terminal (13), which conducts reference potential, of the secondary coil (1, 2), and that a current sensor circuit is interposed between the taps (11, 12) for the first and second operating voltage, wherein arranged parallel to or in series with the current sensor (10) is a switch (8) with a voltage-dependent detector (9), which in dependence on the voltage decay at the current sensor (10) produces a low-resistance shunt to the second charging and/or smoothing capacitor (6) and switches this to high-resistance as soon as the current threshold value is fallen below.

3. Power supply circuit according to claim 2, characterised thereby that a current limiting resistor (15) is connected in parallel with the current sensor (10) and the switch (8) connected in series.

4. Power supply circuit according to claim 2 or 3, characterised thereby that the current sensor (10) is part of a resistance divider comprising three resistors (10, 16, 17), and that the first resistor (10) is connected with the tap of the high-tension voltage (U₂) and with the emitter of the first pnp transistor switch (9) of a voltage detector, the base of which is coupled to the junction of the second resistor (16) and the third resistor (17), and that the collector of the transistor switch (9) is connected with the base of the other pnp transistor switch (8) of the switch, the emitter of which is connected with the junction (14) of the first resistor (10) and the second resistor (16), and the collector of which is in contact with the tap (22) with which also the third resistor (17) is connected, and that a further resistor (18) is connected between the connection of the reference potential (13) and the base of the second transistor switch.

5. Power supply circuit according to one of the previous claims, characterised thereby that it is used in a television receiver comprising a mains supply unit, from the secondary coil of which both operating voltages for the supply to a low-frequency amplifier can be tapped off.

## Revendications

1. Circuit d'alimentation en énergie pour un amplificateur à basse fréquence dans un appareil de réception radio comportant une partie d'alimentation secteur avec-un transformateur (21) pourvu d'au moins une bobine secondaire (1, 2), un redresseur (3, 4) connecté à celui-ci et un condensateur de charge et/ou de lissage (5, 6), dont la tension de service redressée (U1) peut être captée pour l'amplificateur à basse fréquence (7), caractérisé en ce qu'il est prévu deux bobines secondaires (1, 2) de même sens d'enroulement et deux redresseurs (3, 4) et condensateurs de charge et/ou de lissage (5, 6) reliés à celles-ci, en ce que la première bobine secondaire (1) avec le circuit redresseur d'aval délivre une première tension de service (U1) comme basse tension pour l'amplificateur à basse fréquence (7) et la seconde bobine secondaire (2) avec le redresseur (4) délivre une seconde tension de service (U2) superposée en addition à la première tension de service (U1) comme haute tension, en ce qu'il est prévu un commutateur (8, 9) qui commute la seconde tension de service (U2) selon l'intensité traversant un capteur d'intensité (10) sur le trajet d'alimentation électrique du l'amplificateur à basse fréquence (7), et en ce que le commutateur (8, 9) applique à l'amplificateur à basse fréquence, jusqu'à ce qu'une valeur de seuil d'intensité prédéterminée soit atteinte par le capteur d'intensité (10), une tension de service qui correspond à la tension de service additive (U2) tirée de la basse tension et de la haute tension.

2. Circuit d'alimentation en énergie selon la revendication 1, caractérisé en ce qu'il est prévu une bobine secondaire divisée (1, 2), dont la connexion de base (13) forme le potentiel de référence, dont la première prise (11) est reliée par l'intermédiaire d'un premier redresseur (3) à un premier condensateur de charge et/ou de lissage (5), en ce que la prise d'extrémité (12) de la seconde partie de bobine (1) est reliée à un second redresseur (4), par lequel un second condensateur de charge et/ou de lissage (6) peut être chargé, en ce que la seconde connexion de ce condensateur de charge et/ou de lissage (6) est reliée au point de connexion du premier redresseur (3) au premier condensateur de charge et/ou de lissage (5) ou appliqué au potentiel de référence, la seconde connexion du condensateur de charge et/ou de lissage (5) étant reliée à la connexion de base inférieure (13) conduisant le potentiel de référence de la bobine secondaire (1, 2), en ce qu'un circuit capteur d'intensité est intercalé entre les prises (11, 12) pour la première tension de service et la seconde, un commutateur (8) avec un capteur (9) dépendant de la tension étant disposé en parallèle ou en série avec le capteur d'intensité (10), créant en fonction de la baisse de tension sur le capteur d'intensité (10) une connexion secondaire de basse impédance vers le second condensateur de charge et/ou de lissage (6) et commutant celui-ci à basse impédance dès que la valeur de l'intensité est inférieure à la valeur de seuil.

3. Circuit d'alimentation en énergie selon la revendication 2, caractérisé en ce qu'une résistance de limitation de l'intensité (15) est montée en parallèle avec le capteur d'intensité (10) et le commutateur monté en série (8).

4. Circuit d'alimentation en énergie selon la revendication 2 ou 3, caractérisé en ce que le capteur d'intensité (10) fait partie d'un diviseur à résistances composé de trois résistances (10, 16, 17), en ce que la première résistance (10) est reliée à la prise de la haute tension (U2) et avec l'émetteur du premier transistor PNP de commutation (9) d'un détecteur de tension, dont la base est couplée au noeud de la seconde résistance (16) et de la troisième (17), en ce que le collecteur du transistor de commutation (9) est relié à la base de l'autre transistor PNP de commutation du commutateur, dont l'émetteur est raccordé au point de couplage (14) de la première résistance (10) et de la seconde résistance (16) et dont le collecteur repose sur la prise (22) à laquelle la troisième résistance (17) est elle aussi reliée, et en ce qu'une autre résistance (18) est montée entre le raccord de potentiel de référence (13) et la base du second transistor de commutation.

5. Circuit d'alimentation en énergie selon l'une des revendications précédentes, caractérisé en ce qu'il est utilisé dans un appareil de réception de télévision avec une partie d'alimentation secteur de commutation qui présente un transformateur, sur l'enroulement secondaire duquel les deux tensions de service pour l'alimentation d'un amplificateur à basse fréquence peuvent être captées.
